# EUROPÄISCHE PATENTSCHRIFT

(11) **EP 1 735 099 B1**
(45) Veröffentlichungstag und Bekanntmachung des Hinweises auf die Patenterteilung: **27.04.2011**
(21) Anmeldenummer: 05729763.2
(22) Anmeldetag: 08.03.2005
(51) Int. Cl.: B02C 17/18, B02C 17/24, B02C 23/04, B02C 25/00

(54) **VERFAHREN, STEUERVORRICHTUNG UND ANTRIEBSVORRICHTUNG ZUM LÖSEN EINER FESTGEKLEBTEN LADUNG VON DER INNENWAND EINES MAHLROHRS**
METHOD, CONTROL DEVICE AND DRIVE DEVICE FOR DETACHING A CHARGE STUCK TO THE INNER WALL OF A GRINDING PIPE
PROCEDE, DISPOSITIF DE COMMANDE ET DISPOSITIF D'ENTRAINEMENT POUR DETACHER UNE CHARGE COLLANT A LA PAROI INTERNE D'UN TUBE BROYEUR

(30) Priorität: 25.03.2004 DE 102004015057
(43) Veröffentlichungstag der Anmeldung: 27.12.2006
(73) Patentinhaber: SIEMENS AKTIENGESELLSCHAFT, 80333 München (DE)
(72) Erfinder: BECKER, Norbert, 91341 Röttenbach (DE); SMITS, Stefan, 91334 Hemhofen (DE); TISCHLER, Kurt, 91052 Erlangen (DE)
(86) Internationale Anmeldenummer: PCT/EP2005/051029
(87) Internationale Veröffentlichungsnummer: WO 2005/092508

(56) Entgegenhaltungen:
- DE-A1- 19 943 150
- US-A- 4 496 883
- US-A- 5 698 797
- US-A1- 2003 052 205

## Beschreibung

### Beschreibung

Verfahren, Steuervorrichtung und Antriebsvorrichtung zum Lösen einer festgeklebten Ladung von der Innenwand eines Mahlrohrs

Die Erfindung betrifft ein Verfahren zum Lösen einer festgeklebten Ladung von der Innenwand eines Mahlrohrs, insbesondere einer Rohrmühle, eine Steuervorrichtung für die Antriebsvorrichtung eines Mahlrohrs sowie eine Antriebsvorrichtung eines Mahlrohrs. Des Weiteren betrifft die Erfindung auch eine Rohrmühle.

Rohrmühlen werden vorzugsweise zum Mahlen von Materialien wie Erz eingesetzt. Es ist nicht unüblich, dass der Betrieb einer Rohrmühle für eine längere Zeitdauer unterbrochen wird und die Rohrmühle stillsteht. Dies geschieht beispielsweise aus Wartungsgründen. Während des Stillstands der Rohrmühle kann sich das im Mahlrohr der Rohrmühle befindliche Material festigen und an der Innenwand des Mahlrohrs festkleben. Derartig festgeklebtes, verfestigtes, an der Innenwand des Mahlrohrs haftendes Material wird als festgeklebte Ladung oder auch als "frozen charge" bezeichnet. Wird die Rohrmühle nach längerem Stillstand wieder in Betrieb genommen besteht die Gefahr, dass sich die festgeklebte Ladung in großer Höhe vom Mahlrohr ablöst, abstürzt und beim anschließenden Aufschlagen auf das Mahlrohr erhebliche Schäden an der Rohrmühle bewirkt.

Deshalb existieren Einrichtungen, die das Vorhandensein festgeklebter Ladungen erkennen und die, wenn das Vorhandensein einer festgeklebten Ladung erkannt wird, die Rohrmühle abschalten. Eine derartige Einrichtung ist beispielsweise in der deutschen Offenlegungsschrift DE 35 28 409 A1 beschrieben.

Wird eine festgeklebte Ladung erkannt und die Rohrmühle abgeschaltet, muss anschließend die festgeklebte Ladung in aufwendiger Weise entfernt werden. Dies geschieht z.B. durch Aufweichen indem Wasser auf die festgeklebte Ladung gesprüht wird und/oder unter Einsatz von Presslufthämmern. Das Entfernen einer festgeklebten Ladung bedingt einen äußerst hohen größtenteils manuellen Arbeitsaufwand und ist sehr zeitintensiv.

Aus der US 2003/0052205 A1 ist ein Verfahren zum Schutz einer Rohrmühle vor möglichen Schäden durch herabfallendes Material bekannt, wobei das Vorhandensein von an der inneren Oberfläche der Rohrmühle haftendem Material festgestellt werden kann, und bei Vorhandensein von derartigem Material ein Anhalten der Drehbewegung des Mahlrohrs der Rohrmühle veranlasst wird.

Aufgabe der Erfindung ist es, das Entfernen einer festgeklebten Ladung auf einfache und effiziente Weise zu ermöglichen. Diese Aufgabe wird gelöst durch ein Verfahren gemäß Patentanspruch 1, durch eine Steuervorrichtung gemäß Patentanspruch 11, durch eine Antriebsvorrichtung gemäß Patentanspruch 14 und durch eine Rohrmühle gemäß Patentanspruch 18.

Gemäß der Erfindung wird die Antriebsvorrichtung des Mahlrohrs zum Lockern und Lösen der festgeklebten Ladung benutzt. Durch Ansteuerung bzw. Regelung der Antriebsvorrichtung des Mahlrohrs zum gezielten Lösen der festgeklebten Ladung wird das Mahlrohr in einem Winkelbereich gedreht, indem fallendes Material keine Schäden am Mahlrohr oder anderen Bestandteilen der Rohrmühle hervorruft. Zeitaufwendige manuelle Eingriffe können so in den meisten Fällen unterbleiben. Dabei werden Drehwinkel und Drehgeschwindigkeit des Mahlrohrs durch die Antriebsvorrichtung geändert. Durch z.B. gezielte Änderung der Drehbewegung, d.h. Änderung von Beschleunigung und Drehrichtung des Mahlrohrs, wird die festgeklebte Ladung gelockert und von der Innenwand des Mahlrohrs gelöst, ohne Beschädigungen an der Rohrmühle zu verursachen. Erfindungsgemäß wird der Drehwinkel um mindestens einen vorgegebenen Drehwinkel schwingend, also z.B. oszillierend, eingestellt.

Mit Vorteil wird ein maximaler Betrag des Drehwinkels kleiner 180° nicht überschritten. Es wird ausgeschlossen, dass das Mahlrohr eine vollständige Umdrehung durchführt.

Mit Vorteil wird ein maximaler Betrag des Drehwinkels kleiner gleich 90° nicht überschritten. Ist der Betrag des Drehwinkels nicht größer als 90°, ist ein Absturz der festgeklebter Ladung deutlich weniger wahrscheinlich als bei größeren Beträgen des Drehwinkels.

Mit Vorteil ist der maximale Betrag des Drehwinkels von der Materialbeschaffenheit der festgeklebten Ladung abhängig. Oft liegt der maximale Betrag des Drehwinkels, bis zu dem Abstürze der festgeklebten Ladung mit hoher Wahrscheinlichkeit keine beschädigende Auswirkungen auf die Rohrmühle haben oder sogar ausgeschlossen sind, deutlich unter 90°. Teilweise wird der maximale Betrag des Drehwinkels sogar auf verhältnismäßig nahe 0° eingeschränkt werden müssen. Um das gezielte Lösen der festgeklebten Ladung zum einen in möglichst kurzer Zeit und zum anderen bei möglichst geringem Risiko zu ermöglichen, wird der maximale Betrag des Drehwinkels in Abhängigkeit von der Materialbeschaffenheit der festgeklebten Ladung bestimmt.

Mit Vorteil wird der Drehwinkel nacheinander um mehrere vorgegebene Drehwinkel mit gleichem Vorzeichen schwingend eingestellt wird.

Mit Vorteil wird der Drehwinkel nacheinander um mehrere vorgegebene Drehwinkel mit unterschiedlichem Vorzeichen schwingend eingestellt.

Durch die Hin- und Herbewegung des Mahlrohrs gemäß den vorangehenden Ausprägungen der Erfindung löst sich die festgeklebte Ladung verhältnismäßig rasch von der Innenwand des Mahlrohrs, wobei gleichzeitig ein Schäden verursachender Absturz vermieden wird.

Mit Vorteil wird das Mahlrohr mindestens einmal bei einem vorgegebenen Drehwinkel abrupt gebremst. Durch das plötzliche Verringern der Drehgeschwindigkeit des Mahlrohrs wirken durch die Trägheit bedingte, stark lösende Kräfte auf die festgeklebte Ladung. Nach ein- oder mehrmaligem Abbremsen des Mahlrohrs, insbesondere während einer durch die Drehung des Mahlrohrs bedingten abwärts gerichteten Bewegungsphase der festgeklebten Ladung, werden sich die festgeklebte Ladung und/oder Teile der festgeklebten Ladung vom Mahlrohr lösen und idealerweise rutschend nach unten weiterbewegen.

Mit Vorteil wird das Mahlrohr abrupt bis zum Stillstand gebremst. Bei plötzlicher, diskontinuierlicher Änderung der Geschwindigkeit des Mahlrohrs auf Null, wirken besonders starke durch die Trägheit bedingte, lösende Kräfte auf die festgeklebte Ladung.

Mit Vorteil wird zum Lösen der festgeklebten Ladung derselbe Motor verwendet wie zur Drehung des Mahlrohrs im Mahlbetrieb. Dadurch dass derselbe Motor zum Antrieb des Mahlrohr sowohl im Mahlbetrieb als auch zum Lösen der festgeklebten Ladung verwendet wird entfallen aufwendige Umrüst- bzw. Umschaltvorgänge.

Mit Vorteil wird die festgeklebte Ladung befeuchtet. Das Lösen der festgeklebten Ladung wird beispielsweise durch Besprühen mit Wasser erleichtert. Die Konsistenz und die Haftfähigkeit der festgeklebten Ladung wird durch Befeuchten zweckdienlich beeinflusst.

Mit Vorteil weist die erfindungsgemäße Steuervorrichtung Mittel zur Vorgabe eines Fahrzyklus für das Mahlrohr auf. Derart wird ein gezieltes Lösen der festgeklebten Ladung im wesentlichen weitestgehend automatisch und ohne Beschädigung des Mahlrohrs ermöglicht.

Mit Vorteil weist die Steuervorrichtung eine feldorientierte Regeleinrichtung auf. Die Ansteuerung bzw. Regelung der Antriebsvorrichtung zum gezielten Lösen der festgeklebten Ladung wird so wesentlich vereinfacht.

Mit Vorteil weist die erfindungsgemäße Antriebsvorrichtung einen Motor auf, der das Mahlrohr sowohl im Mahlbetrieb als auch zum Lösen der festgeklebten Ladung antreibt. Der Aufbau der Antriebsvorrichtung und der Rohrmühle insgesamt wird so einfacher, robuster, kompakter und kostengünstiger

Mit Vorteil ist der Motor der Antriebsvorrichtung mit einem Umrichter gekoppelt.

Mit Vorteil ist der Motor ein Ringmotor. Durch die Verwendung eines getriebelosen als Ringmotor ausgebildeten Antriebs wird die Rohrmühle robuster und wartungsärmer, und das beschriebene System zum gezielten Lösen der festgeklebten Ladung ist leicht implementierbar.

Weitere Einzelheiten der Erfindung werden nachfolgend unter Bezugnahme auf die Zeichnungen beispielhaft beschrieben. Es zeigen:
- FIG 1: den schematischen Aufbau einer Rohrmühle,
- FIG 2 und FIG 3: einen Schnitt durch das Mahlrohr einer Rohrmühle,
- FIG 4 bis FIG 6: mögliche Drehbewegungen des Mahlrohrs zum gezielten Lösen einer festgeklebten Ladung.

FIG 1 zeigt den schematischen Aufbau einer Rohrmühle wie sie beispielsweise zum Mahlen von Erzen verwendet wird. Die Rohrmühle weist ein Mahlrohr 1 auf, das mit einer Antriebsvorrichtung 2 gekoppelt ist. Des weiteren ist eine Steuervorrichtung 3 vorgesehen, die Steuer- bzw. Regelsignale an die Antriebsvorrichtung 2 gibt. Die Steuervorrichtung 3 kann auch Signale, beispielsweise Messsignale von der Antriebsvorrichtung 2 oder anderen Bestandteilen der Rohrmühle entgegennehmen und verarbeiten. Das Mahlrohr 1 ist vorzugsweise trommelförmig ausgebildet. Die Rohrmühle weist Lagervorrichtungen für das Mahlrohr 1 auf, die in der Zeichnung nicht näher dargestellt sind.

Die Antriebsvorrichtung 2 der Rohrmühle weist zumindest einen Motor auf, der beispielsweise als Ringmotor ausgebildet ist. Der Motor ist mit einem nicht näher dargestellten Umrichter gekoppelt. Die Ausprägung des Motors als Ringmotor ermöglicht einen getriebelosen Antrieb des Mahlrohrs 1 und somit einen besonders robusten Betrieb der Rohrmühle.

Die Antriebsvorrichtung 2 ist vorzugsweise als feldorientierte Drehfeldmaschine ausgebildet, wobei in der Steuervorrichtung 3 eine feldorientierte Regeleinrichtung vorgesehen ist. Die feldorientierte Regeleinrichtung ist beispielsweise als Flussrechner ausgebildet.

Die Rohrmühle arbeitet normalerweise im Mahlbetrieb, d.h., die Antriebsvorrichtung 2 treibt das Mahlrohr derart an, dass das im Mahlrohr 1 befindliche Material durch die Bewegung des Mahlrohrs 1 zerkleinert wird. Das Material ist im Mahlbetrieb locker und nicht mit dem Mahlrohr 1 verklebt. Wird der Mahlbetrieb für längere Zeit unterbrochen, kann es wie eingangs beschrieben, zu dem Problem des Auftretens von festgeklebten Ladungen, sogenannten "frozen charges", kommen.

FIG 2 zeigt einen Schnitt durch das Mahlrohr 1 einer Rohrmühle, wobei das Mahlrohr 1 von einer Antriebsvorrichtung 2 hier einem schematisch dargestellten Ringmotor mit einer Lagervorrichtung umgeben ist. Das Mahlrohr 1 ist um die Drehachse 4 mittels der Antriebsvorrichtung 2 drehbar gelagert. Der schraffiert dargestellte Bereich im Inneren des Mahlrohrs 1 stellt schematisch eine festgeklebte Ladung 5 dar. Die festgeklebte Ladung 5 entsteht aus Material, das während längeren Stillstands der Rohrmühle praktisch zu einem starren Körper verfestigt, zusammengebacken, zusammengefroren, verklebt, verpresst oder versintert ist. In FIG 2 wurde der Schwerpunkt der festgeklebten Ladung 5 gegenüber einer durch ϕ₀ = 0° gekennzeichneten Anfangslage um den Drehwinkel ϕ bis zu einem durch ϕ₁ gekennzeichneten Drehwinkel ausgelenkt.

FIG 3 zeigt eine festgeklebte Ladung 5, deren Schwerpunkt um den durch ϕ₂ gekennzeichneten Drehwinkel ausgelenkt wurde. Die in FIG 3 dargestellte Drehrichtung ist der Drehrichtung aus FIG 2 entgegengesetzt.

Im folgenden werden Auslenkungen in einem positiven Drehwinkelbereich ϕ₀ < ϕ <= 180° und Auslenkungen in einem negativen Drehwinkelbereich -180° < ϕ < ϕ₀ betrachtet. Dementsprechend ist ϕ₁ in FIG 2 ein positiver, ϕ₂ in FIG 3 ein negativer Drehwinkel ϕ.

Die in FIG 1 gezeigte Steuervorrichtung 3 der Antriebsvorrichtung 2 der Rohrmühle ist wie eingangs beschrieben vorzugsweise derart ausgestaltet, dass festgeklebte Ladungen 5 derart früh erkannt werden, dass ihr Abstürzen durch Anhalten der Rohrmühle vermieden wird. Festgeklebte Ladungen können auch visuell, z.B. durch einen Bediener der Rohrmühle entdeckt werden.

Wird eine festgeklebte Ladung 5 entdeckt, so wird die festgeklebte Ladung 5 vor Wiederaufnahme des Mahlbetriebs dadurch gelöst, dass die Antriebsvorrichtung 2 des Mahlrohrs derart angesteuert wird, dass durch Änderung des Drehwinkels ϕ und der Drehgeschwindigkeit des Mahlrohrs 1 die festgeklebte Ladung gezielt abgelöst wird. Dabei wird vorzugsweise derselbe Motor verwendet, der auch im Mahlbetrieb das Mahlrohr 1 antreibt.

Beim Lösen der festgeklebten Ladung stellt die Steuervorrichtung 3 sicher, dass der Betrag des Drehwinkels ϕ einen bestimmten Maximalbetrag nicht überschreitet. Derart wird vermieden, dass die festgeklebte Ladung 5 aus zu großer Höhe abstürzt und Schäden an der Rohrmühle verursacht. Der maximale Betrag des Drehwinkels ϕ liegt im Intervall 0°< |ϕ| < 180° und wird mit Vorteil in Abhängigkeit der Zusammensetzung und der Beschaffenheit des Materials der festgeklebten Ladung 5 bestimmt. Der maximale Betrag des Drehwinkels ϕ kann auch im Intervall 0°< |ϕ| <= 90° bestimmt werden.

FIG 4 und FIG 5 zeigen schematisch die Auslenkung des Mahlrohrs 1 um den Drehwinkel ϕ zum gezielten Lösen einer festgeklebten Ladung über die Zeit t aufgetragen. Um die festgeklebte Ladung 5 von der Innenwand des Mahlrohrs 1 abzulösen, wird das Mahlrohr 1 gezielt von einer Ausgangsposition ausgelenkt und schwingt dann sinusförmig um die Drehwinkel ϕ₁ bzw. ϕ₂. Die Ausgangsposition im gezeigten Beispiel liegt bei ϕ₀ =0°, kann aber auch anders vorgegeben sein.

In FIG 5 sind mehrere Zeitabschnitte T₁ bis T₄ gekennzeichnet. In jedem dieser Zeitabschnitte T₁ bis T₄ schwingt das Mahlrohr um einen bestimmten Drehwinkel ϕ₁ bzw. ϕ₂. Anders als beispielhaft in den Figuren 4 und 5 dargestellt, kann sich die Amplitude der Schwingung des Drehwinkels ϕ um die Drehwinkel ϕ₁ bzw. ϕ₂ auch ändern bzw. geändert werden. Die Amplitude kann dabei innerhalb der Zeitabschnitte T₁ bis T₄ und/oder im Vergleich der Zeitabschnitte T₁ bis T₄ zueinander veränderlich sein.

Es ist möglich, dass das Mahlrohr 1 um einen oder mehrere positive Drehwinkel ϕ₁ schwingt. Es ist auch möglich, dass das Mahlrohr 1 um einen oder mehrere negative Drehwinkel ϕ₂ schwingt. Das Mahlrohr 1 kann auch um einen oder mehrere positive und um einen oder mehrere negative Drehwinkel ϕ₁ bzw. ϕ₂ schwingend eingestellt werden.

Die in FIG 1 gezeigte Steuervorrichtung 3 für die Antriebsvorrichtung 2 weist vorzugsweise Mittel zur Vorgabe eines Fahrzyklus für das Mahlrohr 1 auf, um die Bewegung des Mahlrohrs 1 wie vorangehend beschrieben zu steuern bzw. zu regeln.

Das Lösen der festgeklebten Ladung 5 kann durch Zufuhr von Wasser unterstützt werden. Wird die festgeklebte Ladung 5 befeuchtet, so löst sie sich leichter von der Innenwand des Mahlrohrs 1.

FIG 6 zeigt schematisch wie das Mahlrohr 1 zunächst in Bewegung versetzt wird und dann mehrmals aus der Bewegung abrupt abgebremst wird. Das Abbremsen kann, wie in der Figur gezeigt, derart erfolgen, dass das Mahlrohr 1 für begrenzte Zeit zum Stillstand kommt, oder auch derart dass es seine Drehgeschwindigkeit abrupt deutlich verlangsamt. Es kann auch ein Wechsel der Drehrichtung erfolgen. Beim abrupte Abbremsen des Mahlrohrs 1 wirkt die Trägheit der festgeklebten Ladung 5 lösend auf diese ein.

Der Grundgedanke der Erfindung lässt sich im wesentlichen wie folgt zusammenfassen:
Die Erfindung betrifft ein Verfahren zum Lösen einer festgeklebten Ladung 5 von der Innenwand eines Mahlrohrs 1, wobei die Antriebsvorrichtung 2 des Mahlrohrs 1 zum gezielten Lösen der festgeklebten Ladung 5 von einer Steuervorrichtung 3 angesteuert wird. Das Mahlrohr 1 wird dabei derart gezielt gedreht, dass sich durch die mehrmalige Änderung der Drehgeschwindigkeit des Mahlrohrs 1 und gegebenenfalls durch das abrupte Abbremsen des Mahlrohrs 1 die festgeklebte Ladung 5 von der Innenwand des Mahlrohrs 1 löst. Dabei wird ein in der Regel materialabhängig bestimmter maximaler Drehwinkel ϕ des Mahlrohrs 1 nicht überschritten um ein unkontrolliertes Abstürzen der festgeklebten Ladung 5 zu vermeiden. Durch die Erfindung werden arbeitsintensive und zeitaufwendige Verfahren zum Lösen der festgeklebten Ladung 5 überflüssig, da diese durch den selben Motor der Antriebsvorrichtung 2 gelöst werden kann, der auch während des Mahlbetriebs zum Antrieb des Mahlrohrs 1 verwendet wird.

Die Erfindung betrifft auch eine Antriebsvorrichtung 2 für ein Mahlrohr 1 und eine Steuervorrichtung 3 für eine derartige Antriebsvorrichtung 2.

## Patentansprüche

1. Verfahren zum Lösen einer festgeklebten Ladung (5) von der Innenwand eines Mahlrohrs (1), wobei die Antriebsvorrichtung (2) des Mahlrohrs (1) zum gezielten Lösen der festgeklebten Ladung (5) angesteuert wird, wobei Drehwinkel (ϕ) und Drehgeschwindigkeit des Mahlrohrs (1) durch die Antriebsvorrichtung (2) geändert werden, **dadurch gekennzeichnet, dass** der Drehwinkel (ϕ₁) um mindestens einen vorgegebenen Drehwinkel (ϕ₁, ϕ₂) schwingend eingestellt wird.

2. Verfahren nach Anspruch 1, **dadurch gekennzeichnet, dass** ein maximaler Betrag des Drehwinkels (ϕ) kleiner 180° nicht überschritten wird.

3. Verfahren nach Anspruch 1, **dadurch gekennzeichnet, dass** ein maximaler Betrag des Drehwinkels (ϕ) kleiner gleich 90° nicht überschritten wird.

4. Verfahren nach einem der Ansprüche 1 bis 3, **dadurch gekennzeichnet, dass** der maximale Betrag des Drehwinkels (ϕ) von der Materialbeschaffenheit der festgeklebten Ladung (5) abhängig ist.

5. Verfahren nach einem der Ansprüche 1 bis 4, **dadurch gekennzeichnet, dass** der Drehwinkel (ϕ) nacheinander um mehrere vorgegebene Drehwinkel (ϕ₁ bzw. ϕ₂) mit gleichem Vorzeichen schwingend eingestellt wird.

6. Verfahren nach Anspruch 5, **dadurch gekennzeichnet, dass** der Drehwinkel (ϕ) nacheinander um mehrere vorgegebene Drehwinkel (ϕ₁, ϕ₂) mit unterschiedlichem Vorzeichen schwingend eingestellt wird.

7. Verfahren nach einem der vorangehenden Ansprüche, **dadurch gekennzeichnet, dass** das Mahlrohr (1) mindestens einmal bei einem vorgegebenen Drehwinkel (ϕ) abrupt gebremst wird.

8. Verfahren nach Anspruch 9, **dadurch gekennzeichnet, dass** das Mahlrohr (1) abrupt bis zum Stillstand gebremst wird.

9. Verfahren nach einem der vorangehenden Ansprüche, **dadurch gekennzeichnet, dass** zum Lösen der festgeklebten Ladung (5) derselbe Motor verwendet wird wie zur Drehung des Mahlrohrs (1) im Mahlbetrieb.

10. Verfahren nach einem der vorangehenden Ansprüche, **dadurch gekennzeichnet, dass** die festgeklebte Ladung (5) befeuchtet wird.

11. Steuervorrichtung (3) für die Antriebsvorrichtung (2) eines Mahlrohrs (1) zur Durchführung eines Verfahrens gemäß einem der vorangehenden Ansprüche.

12. Steuervorrichtung (3) nach Anspruch 11, **dadurch gekennzeichnet, dass** sie Mittel zur Vorgabe eines Fahrzyklus für das Mahlrohr (1) aufweist.

13. Steuervorrichtung (3) nach Anspruch 11 oder 12, **dadurch gekennzeichnet, dass** sie eine feldorientierte Regeleinrichtung aufweist.

14. Antriebsvorrichtung (2) für ein Mahlrohr (1) mit einer Steuervorrichtung (3) gemäß einem der Ansprüche 11 bis 13.

15. Antriebsvorrichtung (2) gemäß Anspruch 14, **dadurch gekennzeichnet, dass** sie einen Motor aufweist, der das Mahlrohr (1) sowohl im Mahlbetrieb als auch zum Lösen der festgeklebten Ladung (5) antreibt.

16. Antriebsvorrichtung (2) gemäß Anspruch 15, **dadurch gekennzeichnet, dass** der Motor mit einem Umrichter gekoppelt ist.

17. Antriebsvorrichtung (2) gemäß Anspruch 15 oder 16, **dadurch gekennzeichnet, dass** der Motor ein Ringmotor ist.

18. Rohrmühle mit einem Mahlrohr (1) und mit einer Antriebsvorrichtung (2) nach einem der Ansprüche 14 bis 17.

## Claims

1. Method for detaching a frozen charge (5) from the inner wall of a grinding pipe (1), the drive device (2) of the grinding pipe (1) being controlled for targeted detachment of the frozen charge (5), angle of rotation (ϕ) and speed of rotation of the grinding pipe (1) being varied by the drive device (2), **characterized in that** the angle of rotation (ϕ) is set to oscillate about at least one predetermined angle of rotation (ϕ₁, ϕ₂).

2. Method according to Claim 1, **characterized in that** a maximum value of the angle of rotation (ϕ) smaller than 180° is not exceeded.

3. Method according to Claim 1, **characterized in that** a maximum value of the angle of rotation (ϕ) smaller than or equal to 90° is not exceeded.

4. Method according to one of Claims 1 to 3, **characterized in that** the maximum value of the angle of rotation (ϕ) is dependent on the material nature of the frozen charge (5).

5. Method according to one of Claims 1 to 4, **characterized in that** the angle of rotation (ϕ) is set to oscillate about a number of predetermined angles of rotation (ϕ₁ or ϕ₂) with the same algebraic sign one after another.

6. Method according to Claim 5, **characterized in that** the angle of rotation (ϕ) is set to oscillate about a number of predetermined angles of rotation (ϕ₁, (ϕ₂) with different algebraic signs one after another.

7. Method according to one of the preceding claims, **characterized in that** the grinding pipe (1) is braked abruptly at least once at a predetermined angle of rotation (ϕ).

8. Method according to Claim 9, **characterized in that** the grinding pipe (1) is braked abruptly to a standstill.

9. Method according to one of the preceding claims, **characterized in that** the same motor is used for detaching the frozen charge (5) as for rotating the grinding pipe (1) during grinding operation.

10. Method according to one of the preceding claims, **characterized in that** the frozen charge (5) is wetted.

11. Control device (3) for the drive device (2) of a grinding pipe (1) for carrying out a method according to one of the preceding claims.

12. Control device (3) according to Claim 11, **characterized in that** it has means for defining an operating cycle for the grinding pipe (1).

13. Control device (3) according to Claim 11 or 12, **characterized in that** it has a field-oriented regulating arrangement.

14. Drive device (2) for a grinding pipe (1) with a control device (3) according to one of Claims 11 to 13.

15. Drive device (2) according to Claim 14, **characterized in that** it has a motor which drives the grinding pipe (1) both during grinding operation and for detaching the frozen charge (5).

16. Drive device (2) according to Claim 15, **characterized in that** the motor is coupled to a converter.

17. Drive device (2) according to Claim 15 or 16, **characterized in that** the motor is a ring motor.

18. Tube mill with a grinding pipe (1) and with a drive device (2) according to one of Claims 14 to 17.

## Revendications

1. Procédé pour détacher une charge ( 5 ) collée de la paroi intérieure d'un tube ( 1 ) broyeur, le dispositif ( 2 ) d'entraînement du tube ( 1 ) broyeur étant commandé pour détacher à dessein la charge ( 5 ) collée, en modifiant l'angle ( ϕ ) de rotation et la vitesse de rotation du tube ( 1 ) broyeur par le dispositif ( 2 ) d'entraînement, **caractérisé en ce que** l'on règle l'angle ( ϕ1 ) de rotation en le faisant osciller au moins d'un angle ( ϕ1, ϕ2 ) de rotation prescrit.

2. Procédé suivant la revendication 1, **caractérisé en ce que** l'on ne dépasse pas une valeur absolue maximum de l'angle ( ϕ ) de rotation inférieure à 180 °.

3. Procédé suivant la revendication 1, **caractérisé en ce que** l'on ne dépasse pas une valeur absolue maximum de l'angle ( ϕ ) de rotation inférieure ou égale à 90°.

4. Procédé suivant l'une des revendications 1 à 3, **caractérisé en ce que** la valeur absolue maximum de l'angle ( ϕ ) de rotation dépend de la propriété du matériau de la charge ( 5 ) collée.

5. Procédé suivant l'une des revendications 1 à 4, **caractérisé en ce qu'**on règle l'angle ( ϕ ) de rotation en le faisant osciller successivement de plusieurs angles ( ϕ1 ou ϕ2 ) de rotation prescrits de même signe.

6. Procédé suivant la revendication 5, **caractérisé en ce que** l'on règle l'angle ( ϕ ) de rotation en le faisant osciller successivement de plusieurs angles ( ϕ1, ϕ2 ) de rotation prescrits de signe différent.

7. Procédé suivant l'une des revendications précédentes, **caractérisé en ce que** l'on freine brusquement le tube ( 1 ) broyeur, au moins une fois à un angle ( ϕ1 ) de rotation prescrit.

8. Procédé suivant la revendication 9, **caractérisé en ce que** l'on reine le tube ( 1 ) broyeur brusquement jusqu'à l'arrêt.

9. Procédé suivant l'une des revendications précédentes, **caractérisé en ce que** pour détacher la charge ( 5 ) collée, on utilise le même moteur que pour faire tourner le tube ( 1 ) broyeur en fonctionnement de broyage.

10. Procédé suivant l'une des revendications précédentes, **caractérisé en ce que** l'on humidifie la charge ( 5 ) collée.

11. Dispositif ( 3 ) de commande du dispositif ( 2 ) d'entraînement d'un tube ( 1 ) broyeur pour la mise en oeuvre d'un procédé suivant l'une des revendications précédentes.

12. Dispositif ( 3 ) de commande suivant la revendication 11, **caractérisé en ce qu'**il a des moyens de prescription d'un cycle de marche du tube ( 1 ) broyeur.

13. Dispositif ( 3 ) de commande suivant la revendication 11 ou 12, **caractérisé en ce qu'**il a un dispositif de régulation par champ.

14. Dispositif ( 2 ) d'entraînement d'un tube ( 1 ) broyeur ayant un dispositif ( 3 ) de commande suivant l'une des revendications 11 à 13.

15. Dispositif ( 2 ) d'entraînement suivant la revendication 14, **caractérisé en ce qu'**il a un moteur qui entraîne le tube ( 1 ) broyeur, tant en fonctionnement de broyage, qu'également pour détacher la charge ( 5 ) collée.

16. Dispositif ( 2 ) d'entraînement suivant la revendication 15, **caractérisé en ce que** le moteur est couplé à un convertisseur de fréquence.

17. Dispositif ( 2 ) d'entraînement suivant la revendication 15 ou 16, **caractérisé en ce que** le moteur est un moteur en anneau.

18. Broyeur à tube ayant un tube ( 1 ) broyeur et un dispositif ( 2 ) d'entraînement suivant l'une des revendications 14 à 17.
